# EUROPÄISCHE PATENTSCHRIFT

(11) **EP 0 816 515 B1**
(45) Veröffentlichungstag und Bekanntmachung des Hinweises auf die Patenterteilung: **25.09.2002**
(21) Anmeldenummer: 97110960.8
(22) Anmeldetag: 02.07.1997
(51) Int. Cl.: C21B 7/10, F27D 1/12

(54) **Kühlplatte für metallurgische Öfen der Eisen- und Stahlindustrie**
Cooling plate for metallurgical furnaces of the iron and steel industry
Plaque de refroidissement pour fours métallurgiques de l'industrie sidérurgique

(30) Priorität: 05.07.1996 DE 29611704 U
(43) Veröffentlichungstag der Anmeldung: 07.01.1998
(73) Patentinhaber: SMS Schloemann-Siemag AG, 40237 Düsseldorf (DE); Hundt & Weber GmbH, 57040 Siegen (DE)
(72) Erfinder: Stein, Ulrich, D-57078 Siegen (DE)

(56) Entgegenhaltungen:
- EP-A- 0 705 906
- DE-A- 2 313 320
- DE-A- 2 354 570
- DE-A- 2 951 640
- DE-A- 19 545 048
- DE-A- 19 545 984
- DE-C- 2 907 511
- GB-A- 1 386 645
- US-A- 3 674 248

## Beschreibung

Die Erfindung betrifft eine Kühlplatte für mit einer feuerfesten Auskleidung versehene Hochöfen, Direktreduktions-Reaktoren und Einschmelzvergaser der Eisen- und Stahlindustrie, bestehend aus gegossenem Kupfer oder einer niedriglegierten Kupferlegierung mit in ihrem Inneren angeordneten Kühlmittelkanälen.

Derartige Kupferkühlplatten sind üblicherweise zwischen dem Ofenmantel und der Ofenausmauerung angeordnet und an das Kühlsystem des metallurgischen Ofens angeschlossen. Auf der dem Ofeninneren zugewandten Seite sind die Kühlelemente bei Hochöfen weitgehend mit feuerfestem Material versehen, bei Stahlschmelzöfen werden die Kupferkühlelemente dagegen im oberen Teil des Ofens über der feuerfesten Auskleidung eingesetzt.

Es sind Platten aus Kupferguß bekannt, bei denen die Kühlkanäle durch eingegossene Stahlrohre gebildet sind. Bei den eingegossenen Stahlrohren behindert eine Oxidschicht sowie eine nicht ausreichende Verbindung zwischen Stahlrohr und Kupferplatte eine gleichmäßige Wärmeabfuhr.

Aus der DE 29 07 511 C2 ist eine Kühlplatte bekannt, die aus einem geschmiedeten oder gewalzten Rohblock gefertigt ist und wo die Kühlkanäle vertikal verlaufende Sackbohrungen sind, welche durch mechanisches Tiefbohren eingebracht sind. Die Sollage der Bohrungen nach Höhe und Seite wird genau eingehalten und dadurch eine gleichmäßige Wärmeabfuhr gewährleistet.

Die Kühlplatte ist an der dem Ofeninneren zugekehrten Seite mit Stegen und Nuten versehen und kann mit feuerfesten Steinen oder mit einer feuerfesten Stampfmasse ausgekleidet werden.

Aus der EP 0 705 906 A1 ist eine aus einem geschmiedeten oder gewalzten Kupferrohling gefertigte Kühlplatte bekannt, bei der zur Kühlung der Randzonen zusätzlich zu den vertikal verlaufenden Sackbohrungen Kühlkanäle eingebracht werden, die als vertikale oder horizontale Sackbohrungen kleineren Durchmessers um die vertikal angeordneten Sackbohrungen in die Ränder eingebracht werden.

Aus der GB 1 386 645 ist ein Verfahren zur Herstellung eines metallischen Kühlelementes mit einem oder mehreren inneren Kühlkanälen bekannt. Hierzu wird flüssiges Metall, beispielsweise Kupfer, in eine Form gegossen und anschließend werden vorgeformte Kühlkanalrohre aus dem gleichen Material in die Schmelze eingetaucht, um darin oberflächennah aufzuschmelzen und mit dem erstarrenden Gießprodukt zu verschweißen.

Die DT 2 313 320 beschreibt ein durch Umgießen mindestens eines Rohres mit Metall geformtes Gußteil, das zur Wärmeübertragung zwischen dem Gußteil und einem das Rohr durchfließenden Medium dient. Das Rohr kann aus rostfreiem Stahl oder Nickel-Kupfer bestehen; das um das Rohr herumgegossene Metall ist eine Kupferlegierung.

Aus der bisher unveröffentlichten DE-Patentanmeldung P 195 45 048.5-24 ist eine aus einem geschmiedeten oder gewalzten Kupferrohblock gefertigte Kühlplatte mit vertikal verlaufenden Sackbohrungen bekannt, die mit beidseitigen vertikalen und horizontalen Seitenflanschen ausgerüstet sind. Durch die Überlappung und Verbindung der vertikalen Seitenflansche kann ein umlaufender Kühlring innerhalb eines metallurgischen Ofens gebildet werden.

Durch Überlappung und Verbindung der horizontalen Seitenflansche können übereinander angeordnete Kühlringe oder einzelne übereinander angeordnete Kühlplatten miteinander verbunden werden.

Aus der bisher unveröffentlichten DE P 195 45 984.9 ist eine aus einem geschmiedeten oder gewalzten Kupferrohblock gefertigte Kühlplatte bekannt, die im oberen Teil eines Schmelzofens, insbesondere Lichtbogenofens, eingesetzt wird und deren glatte oder plane Innenseite durch keine feuerfeste Auskleidung geschützt wird.

Die Aufgabe der Erfindung besteht deshalb darin, eine Kupferkühlplatte zu schaffen, die bei hoher Wärmeleitfähigkeit gute Anpassungsmöglichkeiten an unterschiedliche zu schützende Einrichtungen, wie öfen, Direktreduktions-Reaktoren und Einschmelzvergaser, gewährleistet.

Die Lösung der Aufgabe erfolgt in der Weise, wie es in den Patentansprüchen angegeben ist.

Es werden in die aus Kupferguß bestehende Kühlplatte vorgefertigte gebogene Kühlrohre oder Kühlmittelkanäle, bestehend aus Kupferrohrleitungen, Kupferrohrbögen und Kupferrohransätzen, eingegossen.

Entsprechend der Breite der Kühlplatte werden Rohre in mehreren Reihen nebeneinander und/oder übereinander angeordnet. Die haarnadelförmigen Kopfseiten der Kühlkanäle werden gebildet entweder durch gebogene Rohre oder durch Rohrbögen oder Umkehrkappen. Die Einund Ausläufe werden mit Rohransätzen versehen. Die komplette Rohrleitung wird verschweißt und anschließend auf Dichtigkeit durch eine Druckprobe von ca. 15 bar/20 min. geprüft.

Die Rohre, Rohrbögen und Rohransätze müssen allerdings dickwandiger als handelsübliche Rohrleitungen sein, da sie nach dem Abguß mehrere Stunden einer erhöhten Temperaturbeaufschlagung in der Gießform ausgesetzt sind.

Die komplett vorgefertigte Rohrleitung wird in die Gießform eingelegt, im Unterkasten fixiert und dann mit der Kupferschmelze umgossen, so daß die Rohrleitung nach der Erstarrung der Schmelze in die Kupferplatte eingebettet ist.

Beim Umgießen der Rohrleitung mit Kupferguß wird eine geringe Aufschmelzung der dickwandigen Rohre an der Rohrwand erreicht. Durch die Aufschmelzung im Rohrwandbereich entsteht ein enger Verbund zwischen Rohr und Kupferumguß. Hierdurch wird eine einwandfreie Wärmeabfuhr gewährleistet.

Der Durchfluß und die Durchflußgeschwindigkeit des Kühlmediums wird durch die abgerundete Rohrleitungsführung gegenüber den kantigen Übergängen bei den gebohrten Kühlkanälen einer geschmiedeten oder gewalzten Platte verbessert und harmonisiert.

Für den Einsatz der gegossenen Kühlplatten im Hochofen sind auf der dem Ofeninneren zugewandten Wand der Kühlplatte Stege und Nuten für die Aufnahme von Feuerfestmaterial erforderlich, die entweder direkt eingegossen oder durch mechanische Bearbeitung aus einer glatten Wand herausgearbeitet werden können.

Bei Kupferkühlplatten für den Einsatz in einem Lichtbogenofen wird die Innenseite der Platte zweckmäßigerweise glatt oder plan ausgeführt, da die Innenseite nicht mit einer feuerfesten Auskleidung versehen wird.

Um die Kühlplatten zu einem umlaufenden Kühlring zusammenzusetzen, sind beidseitige vertikale Seitenflansche vorgesehen.

Für den Fall, daß mehrere Kühlringe übereinander in einem metallurgischen Ofen angeordnet werden, können die Kühlplatten auch mit horizontalen Seitenflanschen versehen werden.

Die Erfindung wird anhand von schematischen Ausführungsbeispielen näher erläutert.

Es zeigen:
- Fig. 1: einen Längsschnitt durch eine Kühlplatte für einen Einsatz in einen Hochofen,
- Fig. 2: einen Querschnitt von Fig. 1,
- Fig. 3: einen Längsschnitt durch eine Kühlplatte für einen Einsatz in einen Lichtbogenofen,
- Fig. 4: einen Querschnitt von Fig. 3,
- Fig. 5: einen Längsschnitt durch eine Kühlplatte mit vertikalen und horizontalen Seitenflanschen,
- Fig. 6: einen Längsschnitt durch eine Kühlplatte mit vertikalen Seitenflanschen.

Fig. 1 zeigt einen Längsschnitt durch die Kühlplatte (1) mit beispielsweise vier vertikal angeordneten Kühlrohrleitungen (2, 3, 4) im Inneren der Kühlplatte (1) sowie in der Außenwand (6) eingebrachte Aussparungen (12).

Die Zuführung des Kühlwassers in die Rohrleitungen (3) erfolgt von unten über die mit den Kühlmittelversorgungsleitungen des Hochofens verbundenen Rohransätzen (2). Die Kühlmittelleitungen (2, 3, 4) der Kühlplatte (1) werden als getrennte Kühlkreisläufe an das Kühlsystem des Hochofens angeschlossen.

Fig. 2 zeigt einen Schnitt durch die Kühlplatte (1) mit den vertikal angeordneten Kühlmittelleitungen (2, 3, 4), die an der Innenwand (5) mit Stegen (7) und Nuten (8) und an der Außenwand (6) mit einer Aussparung (12) versehen sind, in die ein Tragzapfen (11) des Hochofenpanzers (10) eingreift.

Fig. 3 zeigt einen Längsschnitt durch eine Kühlplatte (1), die für einen Einsatz in einen Lichtbogenofen vorgesehen ist.

Die Kühlmittelleitungen (3, 4) sind schlangenförmig angeordnet und weisen nur zwei Kupferrohransätze (2) für die Zu- bzw. Abfuhr des Kühlwassers auf. Die Kupferrohrleitungen (3) und Kupferrohrbögen (4) sind vor dem Guß der Kühlplatte miteinander verschweißt worden, gleiches gilt auch für die beiden Kupferrohransätze (2).

Fig. 4 zeigt einen Querschnitt durch eine Kühlplatte (1), deren Innenwand (5) eine plane Oberfläche (9) aufweist. Die Kühlwasserzufuhr bzw. Kühlwasserabfuhr durch die Kühlmittelleitungen (3, 4) erfolgt über zwei Kupferrohransätze (2), die an der Außenwand (6) angebracht sind und an den Kühlwasserkreislauf des Lichtbogenofens angeschlossen werden.

Die Fig. 5 und 6 zeigen Längsschnitte durch zwei Kühlplatten (1), die gegenüber der Ausführung nach Fig. 1 mit vertikalen (13) und horizontalen Seitenflanschen (14) bzw. entsprechend Fig. 6 nur mit vertikalen Seitenflanschen (13) ausgerüstet sind.

Beide Kühlplatten (1) weisen im Inneren vier vertikal angeordnete Kühlrohrleitungen (2, 3, 4) sowie Aussparungen (12) an der Außenwand (6) auf.

### Bezugsziffernliste:

- 1: Kühlplatte
- 2: Kupferrohransätze
- 3: Kupferrohrleitung in 1
- 4: Kupferrohrbogen
- 5: Innenwand
- 6: Außenwand
- 7: Stege
- 8: Nuten
- 9: plane Oberfläche
- 10: Hochofenpanzer
- 11: Tragzapfen an 10
- 12: Aussparung
- 13: vertikaler Seitenflansch
- 14: horizontaler Seitenflansch

## Patentansprüche

1. Kühlplatte für mit einer feuerfesten Auskleidung versehene Hochöfen, Direktreduktions-Reaktoren und Einschmelzvergaser der Eisen- und Stahlindustrie, bestehend aus gegossenem Kupfer oder einer niedriglegierten Kupferlegierung mit in ihrem Inneren angeordneten Kühlmittelkanälen,
wobei in die Kühlplatte (1) vorgefertigte Kühlmittelkanäle, bestehend entweder aus Kupferrohransätzen (2), Kupferrohrleitungen (3) und Kupferrohrbögen (4) oder aus gebogenen Kupferrohren, eingegossen sind, **dadurch gekennzeichnet,**
**daß** die dem Ofeninneren zugewandte Wand (5) der Kühlplatte (1) Stege (7) und Nuten (8) oder eine plane Oberfläche (9) aufweist und
**daß** die Kühlplatte (1) mit beidseitigen vertikalen (13) und/oder beidseitigen horizontalen Seitenflanschen (14) versehen ist.

## Claims

1. Cooling plate for a blast furnace provided with a refractory lining, direct-reduction reactors and melt-down gasifiers of the iron and steel industry, consisting of cast copper or a low-alloy copper alloy with coolant channels arranged in its interior, wherein prefabricated coolant channels consisting either of copper pipe attachments (2), copper pipe ducts (3) and copper elbows (4) or of bent copper pipes are cast into the cooling plate (1), **characterised in that** the wall (5), which faces the furnace interior, of the cooling plate (1) has webs (7) and grooves (8) or a flat surface (9) and that the cooling plate (1) is provided at both sides with vertical side flanges (13) and/or at both sides with horizontal side flanges (14).

## Revendications

1. Plaque de refroidissement pour des hauts fourneaux, des réacteurs de réduction directe et des gazéificateurs de fusion, pourvus d'un revêtement réfractaire, dans l'industrie du fer et de l'acier, constituée de cuivre, ou d'un alliage de cuivre faiblement allié produit par fonderie, avec des canaux de réfrigérant agencés à l'intérieur, dans laquelle des canaux à réfrigérant préfabriqués dans la plaque de refroidissement (1) et constitués soit de tubulures en cuivre (2), soit de conduites tubulaires en cuivre (3), soit de coudes tubulaires en cuivre (4), soit encore de tubes de cuivre cintrés, sont intégrés par coulée,
**caractérisée en ce que** la paroi (5) de la plaque de refroidissement (1) tournée vers l'intérieur du four comporte des barrettes (7) et des gorges (8), ou bien une surface plane (9), et **en ce que** la plaque de refroidissement (1) est pourvue de brides latérales (14) verticales sur les deux côtés (13) et/ou horizontales sur les deux côtés (14).
